# EUROPÄISCHE PATENTSCHRIFT

(11) **EP 3 717 757 B1**
(45) Veröffentlichungstag und Bekanntmachung des Hinweises auf die Patenterteilung: **06.10.2021**
(21) Anmeldenummer: 18808321.6
(22) Anmeldetag: 23.11.2018
(51) Int. Cl.: F01N 3/20, F01N 9/00, F01N 11/00, F01N 3/035, F02D 41/00, F01N 13/00, F02M 25/00, F02M 26/00

(54) **VERFAHREN ZUM BETREIBEN EINER ABGASNACHBEHANDLUNGSANLAGE EINER BRENNKRAFTMASCHINE UND ABGASNACHBEHANDLUNGSANLAGE**
METHOD FOR OPERATING AN EXHAUST AFTERTREATMENT SYSTEM OF AN INTERNAL COMBUSTION ENGINE AND EXHAUST AFTERTREATMENT SYSTEM
PROCÉDÉ D'OPÉRATION D'UN SYSTÈME DE POST-TRAITEMENT D'UN MOTEUR À COMBUSTION INTERNE ET SYSTÈME DE POST-TRAITEMENT

(30) Priorität: 29.11.2017 DE 102017221358; 13.09.2018 DE 102018215627
(43) Veröffentlichungstag der Anmeldung: 07.10.2020
(73) Patentinhaber: Vitesco Technologies GmbH, 30165 Hannover (DE)
(72) Erfinder: ZHANG, Hong, 81737 München (DE)
(74) Vertreter: Waldmann, Georg Alexander
(86) Internationale Anmeldenummer: PCT/EP2018/082357
(87) Internationale Veröffentlichungsnummer: WO 2019/105859

(56) Entgegenhaltungen:
- WO-A1-2007/037730
- WO-A1-2007/037730
- WO-A1-2013/147653
- WO-A1-2013/147653
- DE-A1-102013 200 623
- US-A1- 2013 202 506
- US-A1- 2013 202 506
- US-A1- 2016 069 243
- US-A1- 2016 069 243

## Beschreibung

Die vorliegende Erfindung betrifft ein Verfahren zum Betreiben einer Abgasnachbehandlungsanlage einer Brennkraftmaschine, insbesondere eines Dieselmotors, die einen in einer Abgasleitung angeordneten kombinierten SCR-Partikelfilter und eine Einrichtung zum gezielten, definierten Verändern der NH₃- und/oder NOx-Konzentration im Abgasmassenstrom stromaufwärts vor dem SCR-Partikelfilter aufweist.

Insbesondere Fahrzeuge mit Diesel-Brennkraftmaschinen (Dieselmotor), zunehmend jedoch auch Fahrzeuge mit Otto-Brennkraftmaschinen (Benzinmotor), weisen heutzutage einen Partikelfilter (DPF, PF) zur Vermeidung von Partikeln (Ruß, Feinstaub) in den Abgasemissionen sowie einen sogenannten SCR-Katalysator (Katalysator mit selektiver Reduktion) zur Verringerung des NOx-Anteiles in den Abgasemissionen auf. Dabei findet immer mehr ein kombinierter Filter-Katalysator, im Weiteren hier als SCR-Partikelfilter oder mit dem Kürzel SC-PF bezeichnet, Verwendung, bei dem es sich um einen Partikelfilter mit SCR-Funktion handelt, d.h. einen Partikelfilter, der eine zusätzliche Beschichtung aus einem NOₓ/NH₃-Konvertierungsmaterial aufweist. Mit anderen Worten handelt es sich daher hierbei um einen Partikelfilter mit integrierter SCR-Funktion.

Bei einem SCR-Katalysator entsteht durch Zugabe einer wässrigen Harnstofflösung zum Abgas NH₃ (Ammoniak), das mit dem NOx im Abgas zu elementarem Stickstoff (N₂) und Wasser reagiert.

Der Gesetzgeber senkt die Emissionsgrenzwerte der Abgase von Fahrzeugen mit Brennkraftmaschinen (Verbrennungsmotoren) immer weiter ab und erlässt Vorschriften zur Überwachung deren vorschriftsmäßiger Funktion. Dies betrifft insbesondere auch die sogenannte OBD-Diagnose (On-Board-Diagnose, laufende, automatische Selbstdiagnose im bestimmungsgemäßen Betrieb des Fahrzeugs) bei derartigen Fahrzeugen. So müssen heutzutage auch die SCR-Partikelfilter einer solchen, häufigen und genauen OBD-Diagnose unterzogen werden.

Es ist bekannt, eine derartige Diagnose in Bezug auf die Partikel-Emissionen mit einem sogenannten PM-Sensor (Particulate Matter Sensor, Partikelsensor) durchzuführen. Wenn dabei die mit dem Partikelsensor gemessene PM-Emission nach dem Patikelfilter höher ist als ein Schwellenwert, wird der Partikelfilter als fehlerhaft diagnostiziert. Für eine derartige Diagnose wird jedoch ein relativ langer Zeitraum benötigt. Ferner ist die Diagnose auf die Partikel-Emission beschränkt und die Genauigkeit der Diagnose ist zudem nicht gut genug, um den Anforderungen von zukünftigen noch niedrigeren Emissionsschwellenwerten gerecht zu werden.

Aus der US 2013/0202506 A1 ist ein Verfahren zum Betreiben einer Abgasnachbehandlungsanlage bekannt, bei dem ein SCR-Katalysator diagnostiziert wird. Hierbei geht es um eine gezielte definierte Herbeiführung einer NH₃-Konzentrationsänderung und/oder einer NOₓ-Konzentrationsänderung im Abgasmassenstrom stromauf des SCR-Katalysators und um die Messung der NH₃- und/oder NOₓ-Konzentrationsänderung im Abgasmassenstrom nach dem SCR-Katalysator mit Hilfe eines Konzentrationssensors. Diese Veröffentlichung betrifft jedoch keinen SCR-Parktikelfilter.

Ähnliche Diagnoseverfahren bei SCR-Katalysatoren gehen aus der WO 2013/147653 A1 und der US 2016/0069243 A1 hervor.

Auch aus der WO 2007/037730 A1 ist ein Diagnoseverfahren für eine Abgasnachbehandlungsanlage bekannt, die einen SCR-Katalysator aufweist. Die DE 10 2013 200 623 A1 zeigt ein Diagnoseverfahren für Durchbrüche in Substraten von Partikelfiltern mit SCR-katalytischer Beschichtung auf Basis von sensorisch erfassten NOX-Konzentrationsänderungen stromab des SCR-Partikelfilters.

Der vorliegenden Erfindung liegt deshalb die Aufgabe zugrunde, ein Verfahren und eine entsprechende Abgasnachbehandlungsanlage einer Brennkraftmaschine zu schaffen, die eine besonders rasche und genaue Überwachung eines SCR-Partikelfilters in Bezug auf seine NOₓ/NH₃-Konvertierung und die Partikelfilterung im Betrieb der Brennkraftmaschine ermöglichen.

Diese Aufgabe wird erfindungsgemäß mit einem Verfahren und einer Abgasnachbehandlungsanlage gemäß den Ansprüchen 1 und 14 gelöst. Erfindungsgemäß wird ein Verfahren zum Betreiben einer Abgasnachbehandlungsanlage einer Brennkraftmaschine vorgestellt, wobei die Abgasnachbehandlungsanlage eine Abgasleitung zur Führung eines Abgasmassenstroms und einen in der Abgasleitung angeordneten SCR-Partikelfilter aufweist und wobei eine Einrichtung zum gezielten, definierten Verändern der NH₃- und/oder NOx-Konzentration im Abgasmassenstrom stromaufwärts vor dem SCR-Partikelfilter, und zumindest ein erster Konzentrationssensor, im Abgasmassenstrom stromabwärts nach dem SCR-Partikelfilter, angeordnet ist.

Das erfindungsgemäße Verfahren dient dabei zur Erkennung von Durchbrüchen im Filtersubstrat des SCR-Partikelfilters und weist die im Folgenden dargestellten Schritte auf:
- Zunächst wird die Brennkraftmaschine auf eine Diagnosebetriebsart eingestellt, wobei bestimmte maßgebliche Diagnose-Betriebsparameter der Brennkraftmaschine auf Übereinstimmung mit Diagnose-Vorgabewerten verifiziert, eingestellt oder eingeregelt werden.
- Bei Vorliegen der Diagnosebetriebsart erfolgt eine gezielte, definierte Herbeiführung einer NH₃-Konzentrationsänderung und/oder einer NOx-Konzentrationsänderung im Abgasmassenstrom stromaufwärts des SCR-Partikelfilters, in Bezug auf die in der Diagnosebetriebsart vorliegenden Werte der NH₃-Konzentration und oder der NOx-Konzentration.
- Anschließend erfolgt das Messen der NH₃- und/oder NOx-Konzentrationsänderung im Abgasmassenstrom nach dem SCR-Partikelfilter innerhalb eines, unmittelbar auf die vorgenannte NH₃- und/oder NOx-Konzentrationsänderung vor dem SCR-Partikelfilter folgenden, festgelegten Zeitfensters, mittels des zumindest einen ersten Konzentrationssensors, der ein entsprechendes erstes Konzentrationsmesssignal abgibt, und das
- Bereitstellen eines korrelierenden Konzentrations-Vergleichswertes zumindest auf Basis des ersten Konzentrationsmesssignals.
- Anhand des jeweiligen Konzentrations-Vergleichswertes und vorgegebener Grenzwerte erfolgt eine Bewertung der innerhalb des festgelegten Zeitfensters gemessenen NH₃- und/oder NOx-Konzentrationsänderung nach dem SCR-Partikelfilter.
- Schließlich erfolgt ein Diagnostizieren des SCR-Partikelfilters als schadhaft aufgrund von Durchbrüchen im Filtersubstrat, wenn die Bewertung ergibt, dass der Konzentrations-Vergleichswert zumindest einen vorgegebenen Grenzwert überschritten hat.

Die Erfindung betrifft ferner eine Abgasnachbehandlungsanlage einer Brennkraftmaschine, die einen in einer Abgasleitung angeordneten SCR-Partikelfilter und zumindest eine Einrichtung zum gezielten, definierten Verändern der NH₃- und/oder NOx-Konzentration im Abgasmassenstrom stromaufwärts vor dem SCR-Partikelfilter, und zumindest einen Konzentrationssensor, zum Messen der NH₃- und/oder NOx-Konzentration im Abgasmassenstrom stromabwärts nach dem SCR-Partikelfilter aufweist.

Diese Abgasnachbehandlungsanlage ist dadurch gekennzeichnet, dass sie eine elektronische Rechen- und Steuereinheit aufweist, die eingerichtet ist zum gezielten, definierten Verändern der NH₃- und/oder NOx-Konzentration im Abgasmassenstrom stromaufwärts des SCR-Partikelfilter mittels der Einrichtung zum gezielten, definierten Verändern der NH₃- und/oder NOx-Konzentration und zur Erfassung eines von dem zumindest einen Konzentrationssensor ausgegebenen ersten Konzentrationsmesssignals. Dabei ist die elektronische Rechen- und Steuereinheit weiterhin dazu eingerichtet, das Verfahren zum Betreiben einer Abgasnachbehandlungsanlage einer Brennkraftmaschine gemäß einer der vorausgehend und nachfolgend beschriebenen Ausführungen des erfindungsgemäßen Verfahrens zu realisieren.

Es lässt sich somit zusammenfassen, dass die Grundidee der Erfindung darin besteht, einen NOx- und/oder NH₃-Sensor nach einem SCR-Partikelfilter zu verwenden, um in Verbindung mit einer NH₃-Konzentrationsänderung und/oder einer NOx-Konzentrationsänderung im Abgasmassenstrom stromaufwärts des SCR-Partikelfilters den SCR-Partikelfilter einer Funktionsüberprüfung, insbesondere einer Performancediagnose, zu unterziehen. Als SCR-Partikelfilter findet beispielsweise ein Wandstromfilter mit geeigneter SCR-Beschichtung Verwendung.

Funktionsbeeinflussende Beschädigungen von SCR-Partikelfiltern bestehen in der Regel aus Durchbrüchen bzw. Löchern im Substrat des Filters, deren Anzahl oder Querschnittsfläche den Grad der Beschädigung bestimmen und durch die ein entsprechender Teil des Abgases ungefiltert und unbehandelt durchtreten kann. Wenn der Gesamtquerschnitt der Durchbrüche oder offenen Löcher über einem Schwellenwert liegt, überschreitet die entsprechende Partikelemission einen Diagnoseschwellenwert (OBD-Schwellenwert).

Um diesen Zustand zu erfassen, wird vorzugsweise in einem stetigen bzw. stationären Betriebszustand, beispielsweise im Leerlauf, bei einer quasikonstanten SCR-Partikelfilter-Temperatur, bei dem das NOx-Konzentrationssignal und/oder das NH₃-Konzentrationssignal nach dem SCR-Partikelfilter gering variiert, beispielsweise unter 1 ppm/sec, die Zugabemenge der Harnstofflösung und/oder die NOx-Rohemission vorzugsweise in einem Schritt erhöht, beispielsweise um 200 ppm NH₃/NOₓ ausgehend von der zuvor gegebenen NH₃-Zugabemenge bzw. NOx-Rohemission, und es wird der NOx- und/oder NH₃-Signalverlauf beobachtet (Messung des entsprechenden Konzentrationsanstieges) . Liegt nunmehr der SCR-Partikelfilter innerhalb der Emissionsgrenze, ist davon auszugehen, dass der gesamte Querschnitt von Durchbrüchen im Filtersubstrat so gering ist, dass der zugegebene Harnstoff bzw. die erhöhte NOx-Konzenteration zunächst zum größten Teil im SCR-Partikelfilter gespeichert wird. Daher besitzt das nach dem Filter gemessene NOx- oder NH₃-Signal während einer kurzen Zeitdauer von beispielsweise 3 sec in Abhängigkeit vom Luftmassenstrom nur einen geringen Anstieg. Danach ist das entsprechende Signal stabil und hat einen sehr viel geringeren Gradienten (weniger als 1 ppm/sec) als ein zu stark geschädigter SCR-Partikelfilter.

Wird jedoch der Schwellenwert überschritten, ist der gesamte Querschnitt von Durchbrüchen im Filtersubstrat so groß, dass der zugegebene Harnstoffbzw. die erhöhte NOx-Konzentration zu einem großen Anteil und nahezu ohne Verzögerung unbehandelt durch den SCR-Partikelfilter strömt, so dass die entsprechenden Sensoren nach dem SCR-Partikelfilter innerhalb des festgelegten, unmittelbar folgenden Zeitfensters einen unmittelbaren, erhöten NH₃-/NOₓ-Konzentrationsanstieg registrieren, wonach das entsprechende Signal wieder einen stabileren Zustand mit niedrigerem Gradienten einnimmt.

Es hat sich erwiesen, dass das Verhältnis zwischen der NOx-und/oder NH₃-Konzentrationsänderung nach dem SCR-Partikelfilter und der NOx- und/oder NH₃-Konzentrationsänderung vor dem SCR-Partikelfilter direkt proportional zum Gesamtquerschnitt der Durchbrüche im Filtersubstrat des SCR-Partikelfilters ist. Wenn dieses Verhältnis über einem bestimmten Schwellenwert oder Grenzwert liegt, wird der Filter als schadhaft in Bezug auf die Partikelumwandlung eingestuft.

Eine entsprechende NOx-Konzentrationsänderung vor dem SCR-Partikelfilter kann beispielsweise durch Reduktion der Abgasrückführrate (EGR-Rate), insbesondere bei einer Hochdruckabgasrückführung, aber auch bei einer Niederdruckabgasrückführung, durchgeführt werden. Auch hier zeigt sich, dass die NOx-Konzentrationsänderung nach dem SCR-Partikelfilter in Relation zur NOx-Konzentrationsänderung vor dem SCR-Partikelfilter direkt proportional zum Gesamtquerschnitt der Durchbrüche im Filtersubstrat des SCR-Partikelfilters ist. Im Rahmen des Verfahrens wird auf Basis des, mittels des zumindest einen Konzentrationssensors bereitgestellten, Konzentrationsmesssignals ein Konzentrations-Vergleichswert ermittelt. In einfachster Ausprägung kann dieser Konzentrations-Vergleichswert zum Beispiel den Maximalausschlag des Konzentrationsmessignals innerhalb des festgelegten Zeitfensters darstellen. Der Konzentrations-Vergleichswert kann jedoch auch eine Verhältniszahl zwischen der NH₃- und/oder NOx-Konzentrationsänderung vor und nach dem SCR-Partikelfilter sein. Ebenso kann der Konzentrations-Vergleichswert auf Basis mehrerer aufeinanderfolgender Konzentrationsänderungen ermittelt werden und es können auch die jeweiligen Gradienten der Konzentrationsänderungen herangezogen werden, wie im Weiteren noch erläutert werden soll. Dabei kann unter der Konzentrationsänderung sowohl eine Konzentrationserhöhung als auch eine Konzentrationsreduzierung oder beides aufeinanderfolgend verstanden werden.

Bei dem benannten Konzentrationssensor handelt es sich, je nachdem ob zur Durchführung des Verfahrens die NH₃- oder NOx -Konzentration geändert wird, um einem NH₃-Sensor oder einen NOx-Sensor. Während ein NH₃-Sensor lediglich zur Messung der NH₃-Konzentration geeignet ist, kann mit dem erwähnten NOx-Sensor hingegen sowohl die NH₃- als auch die NOx -Konzentration also folglich auch eine Kombination aus NOx und NH₃ gemessen werden. Es handelt sich in diesem Fall also um einen kombinierten NH₃-/NOₓ -Konzentrationssensor. Je nach der gewünschten Messung können daher die hierfür geeigneten Sensoren vorgesehen werden.

Die vorliegende Erfindung betrifft ferner eine Abgasnachbehandlungsanlage einer Brennkraftmaschine, insbesondere eines Dieselmotors, die einen in einer Abgasleitung angeordneten SCR-Partikelfilter und zumindest eine Einrichtung zum gezielten, definierten Verändern der NH₃- und/oder NOₓ-Konzentration im Abgasmassenstrom stromaufwärts vor dem SCR-Partikelfilter, und zumindest einen ersten Konzentrationssensor, zum Messen der NH₃und/oder NOx-Konzentration im Abgasmassenstrom stromabwärts nach dem SCR-Partikelfilter aufweist. Dabei zeichnet sich diese Abgasnachbehandlungsanlage dadurch aus, dass sie eine elektronische Rechen- und Steuereinheit aufweist, die eingerichtet ist zum gezielten, definierten Verändern der NH₃- und/oder NOx-Konzentration im Abgasmassenstrom stromaufwärts des SCR-Partikelfilters mittels der Einrichtung zum gezielten, definierten Verändern der NH₃- und/oder NOx-Konzentration und zur Erfassung eines von dem zumindest einen ersten Konzentrationssensor ausgegebenen ersten Konzentrationsmesssignals. Die elektronische Rechen- und Steuereinheit ist erfindungsgemäß weiterhin dazu eingerichtet, das Verfahren zum Betreiben einer Abgasnachbehandlungsanlage einer Brennkraftmaschine, wie in dem vorausgehend und den nachfolgend beschriebenen Ausführungen dargestellt, auszuführen.

Die Erfindung sowie weitere vorteilhafte Ausführungsbeispiele und Weiterbildungen der Erfindung werden nachfolgend anhand der Figuren im Einzelnen erläutert. Es zeigen:
Figur 1 eine schematische Darstellung einer Ausführung einer erfindungsgemäßen Abgasnachbehandlungsanlage;
Figur 2 ein Blockdiagramm zur Darstellung des Verfahrensablaufs einer Ausführung des erfindungsgemäßen Verfahens;
Figur 3 eine qualitative Darstellung von Verlaufskurven der NOₓ/NH₃-Konzentration vor und nach dem SCR-Partikelfilter bei intaktem und defektem SCR-Partikelfilter; und
Figur 4 eine qualitative Darstellung von Verlaufskurven der NOₓ/NH₃-Konzentration vor und nach dem SCR-Partikelfilter bei aufeinanderfolgenden NOₓ/NH₃-Konzentrationsänderungen.

Funktions- und Benennungsgleiche Objekte sind in den Figuren durchgehend mit gleichen Bezugszeichen gekennzeichnet.

Figur 1 zeigt schematisch in einer vereinfachten Darstellung eine Ausführung einer erfindungsgemäßen Abgasnachbehandlungsanlage einer Brennkraftmaschine, beispielsweise eines Dieselmotors. Der von der Brennkraftmaschine (hier nicht dargestellt) kommende Abgasmassenstrom 10 wird in Pfeilrichtung durch eine Abgasleitung 1 geführt und passiert dabei einen SCR-Partikelfilter 3 (SC-PF), der beispielsweise als Wandstromfilter mit SCR-Beschichtung ausgebildet und in der Abgasleitung 1 angeordnet ist.

Zum gezielten, definierten Herbeiführen einer NH₃-Konzentrationsänderung im Abgasmassenstrom 10 stromaufwärts vor dem SCR-Partikelfilter 3 ist an der Abgasleitung 1 stromaufwärts vor dem SCR-Partikelfilter 3 eine NH₃-Zuführeinrichtung 7, für die Zuführung einer NH₃-Lösung 7d in die Abgasleitung 1, angeordnet. Die NH₃-Zuführeinrichtung 7 weist in diesem Ausführungsbeispiel einen Vorratsbehälter 7a, zur Bevorratung einer geeigneten wässrigen NH₃-Lösung 7d auf, die auch als Harnstofflösung bezeichnet wird. Über eine Zuführleitung steht der Vorratsbehälter 7a mit einer Dosiereinrichtung 7b, beispielsweise einem Einspritzventil, in Verbindung, das wiederum an der Abgasleitung 1 angeordnet und dazu eingerichtet ist, definierte Mengen der NH₃-Lösung in den Abgasmassenstrom 10 abzugeben. Durch die zugeführte NH₃-Lösung entsteht NH₃, das den im Abgas enthaltenen NOx-Anteil in Stickstoff und Wasser umwandelt. Der SCR-Partikelfilter erfüllt daher seine Funktion als Dieselpartikelfilter und bewirkt gleichzeitig eine Reduzierung des NOx-Anteiles im Abgas.

Weiterhin ist zum gezielten, definierten Herbeiführen einer NOx-Konzentrationsänderung im Abgasmassenstrom 10 stromaufwärts vor dem SCR-Partikelfilter 3, eine von der Abgasleitung 1 stromaufwärts vor dem SCR-Partikelfilter 3 abzweigende Abgasrückführungseinrichtung 2, ein sogenanntes Hochdruckabgasrückführungssystem, angeordnet, über das ein erster Teil-Abgasmassenstrom 10a des von der Brennkraftmaschine abgegebenen Abgasmassestroms 10 über eine erste Abgasrückführleitung 2a in den Ansaugbereich der Brennkraftmaschine zurückgeführt wird. Die Größe des zurückgeführten ersten Teil-Abgasmassenstroms 10a kann dabei über ein in der ersten Abgasrückführleitung 2a angeordnetes erstes Abgasrückführventil 2b eingestellt werden. In zweckmäßiger Weise ist die Abzweigung dieser Abgasrückführungseinrichtung 2 an der Abgasleitung 1 stromaufwärts der NH₃-Zuführeinrichtung 7 angeordnet, da die zugeführte NH₃-Lösung 7d vollständig dem SCR-Partikelfilter 3 zur NOx-Reduktion zugeführt werden soll.

In einer weiteren Ausbaustufe der erfindungsgemäßen Abgasnachbehandlungsanlage, wie in Figur 1 dargestellt, ist zum gezielten, definierten Herbeiführen einer NOx-Konzentrationsänderung im Abgasmassenstrom 10 stromaufwärts vor dem SCR-Partikelfilter 3, eine von der Abgasleitung 1 stromabwärts nach dem SCR-Partikelfilter 3 abzweigende Abgasrückführungseinrichtung 8, ein sogenanntes Niederdruckabgasrückführungssystem, angeordnet, über das ein weiterer Teil-Abgasmassenstrom 10b des von der Brennkraftmaschine abgegebenen Abgasmassestroms 10 über eine weitere Abgasrückführleitung 8a in den Ansaugbereich der Brennkraftmaschine zurückgeführt wird. Die Größe des zurückgeführten weiteren Teil-Abgasmassenstroms 10b kann dabei über ein in der weiteren Abgasrückführleitung 8a angeordnetes, weiteres Abgasrückführventil 8b eingestellt werden.

Die Funktionsweise derartiger Abgasrückführungseinrichtungen zur Emissionsreduzierung, insbesondere zur Beeinflussung der NOx-Rohemissionen der Brennkraftmaschine, also der NOx-Konzentration im Abgas ist dem Fachmann aus dem Stand der Technik bekannt und soll hier nicht weiter erläutert werden.

Obwohl die in der in Figur 1 gezeigte maximale Ausbaustufe der erfindungsgemäßen Abgasnachbehandlungsanlage sowohl eine NH₃-Zuführeinrichtung 7 als auch eine erste Abgasrückführungseinrichtung 2 als auch eine weitere Abgasrückführungseinrichtung 8 aufweist, so ist für eine erfindungsgemäße Ausführung der Abgasnachbehandlungsanlage auch bereits das Vorhandensein einer dieser Einrichtungen ausreichend. Ebenso können auch zwei oder alle drei dieser Einrichtungen im kombinierten Betrieb eingesetzt und quasi zu einer Einrichtung zum gezielten definierten Herbeiführen einer NH₃-Konzentrationsänderung und/oder einer NOx-Konzentrationsänderung im Abgasmassenstrom 10 stromaufwärts des SCR-Partikelfilters 3 zusammengefasst werden.

Als für das erfindungsgemäße Verfahren unabdingbare Komponente, ist zumindest ein erster Konzentrationssensor 6, zum Messen der NH₃- und/oder NOx-Konzentration im Abgasmassenstrom 10 stromabwärts, nach dem SCR-Partikelfilter 3, im Abgasmassenstrom 10 angeordnet. Dieser erste Konzentrationssensor 6 gibt ein entsprechendes erstes Konzentrationsmesssignal 110 ab, auf dessen Basis ein korrelierender Konzentrations-Vergleichswert (VgW) bereitgestellt werden kann.

Ferner weist die hier gezeigte Ausführung der erfindungsgemäßen Abgasnachbehandlungsanlage, gemäß einer weiteren Ausbaustufe, einen, im Abgasmassenstrom 10 stromaufwärts, vor dem SCR-Partikelfilter 3, angeordneten zusätzlichen Konzentrationssensor 5 zum Messen der NH₃- und/oder NOx-Konzentration vor dem SCR-Partikelfilter 3 auf. Dieser ist in zweckmäßiger Weise im Abgasmassenstrom 10 stromabwärts der NH₃-Zuführeinrichtung 7 sowie der Abzweigung der ersten Abgasrückführungseinrichtung 2, unmittelbar vor dem SCR-Partikelfilter 3 angeordnet, so dass mit diesem zusätzlichen Konzentrationssensor 5 sowohl die NH₃- als auch die NOx-Konzentrationsänderung vor dem SCR-Partikelfilter 3, also die gezielt herbeigeführte NH₃- und/oder NOx -Konzentrationsänderung, erfasst werden kann. Auch dieser zusätzliche Konzentrationssensor 5 gibt ein entsprechendes zweites Konzentrationsmesssignal 100 ab, das zur Bereitstellung eines Konzentrations-Vergleichswertes (VgW) mit herangezogen werden kann.

Auf diese Weise kann zur Ausführung des Verfahrens ein tatsächlich gemessener Wert für die NH₃-Konzentrationsänderung und/oder die NOx-Konzentrationsänderung im Abgasmassenstrom 10 stromaufwärts des SCR-Partikelfilters 3 zum Beispiel für die Bereitstellung eines Konzentrations-Vergleichswertes (VgW) herangezogen werden, was die Sicherheit der Diagnose des SCR-Partikelfilters erhöht. Andernfalls, wenn nur der stromabwärts des SCR-Partikelfilters 3 angeordnete Konzentrationssensor 6 zur Verfügung steht, wird beispielsweise der Vorgabewert für die gezielte, definierte Konzentrationsänderung als Istwert angenommen, wobei davon ausgegangen wird, dass die Einrichtung zum gezielten, definierten Verändern des jeweiligen Konzentrationswertes fehlerfrei funktioniert.

Weiterhin weist die in Figur 1 dargestellte Ausführung der erfindungsgemäßen Abgasnachbehandlungsanlage eine elektronische Rechen- und Steuereinheit 15 (ECU) auf. Diese ist eingerichtet zum gezielten, definierten Verändern der NH₃- und/oder NOx-Konzentration im Abgasmassenstrom 10 stromaufwärts des SCR-Partikelfilter 3, mittels zumindest einer der oben genannten Einrichtungen zum gezielten, definierten Verändern der NH₃und/oder NOx-Konzentration und zur Erfassung eines, von dem zumindest einen Konzentrationssensor 6 ausgegebenen ersten Konzentrationsmesssignals (110) und in weiterer Ausbaustufe eines zweiten Konzentrationsmesssignals. Dazu ist die elektronische Rechen- und Steuereinheit 15 über Signalleitungen 2c, 5c, 6c, 7c und 8c mit den Systemkomponenten erstes Abgasrückführventil 2b, zusätzlicher Konzentrationssensor 5, erster Konzentrationssensor 6, Dosiereinrichtung 7b sowie weiteres Abgasrückführventil 8b elektrisch verbunden um Steuersignale an die entsprechenden Systemkomponenten zu geben oder Signale, insbesondere Messsignale von den entsprechenden Systemkomponenten zu erhalten.

Die elektronische Rechen- und Steuereinheit 15 ist weiterhin dazu eingerichtet, das erfindungsgemäße Verfahren zum Betreiben einer Abgasnachbehandlungsanlage einer Brennkraftmaschine gemäß einer der erfindungsgemäßen Ausführungen auf Basis eines ersten Konzentrationsmesssignals des ersten Konzentrationssensors 6 oder auf Basis der beiden Konzentrationsmesssignale des ersten und des zusätzlichen Konzentrationssensors 6, 5 auszuführen. Dazu ist der Ablauf des Verfahrens, entsprechende Berechnungsalgorithmen, sowie die erforderlichen Vorgabewerte zur Ansteuerung der Abgasnachbehandlungsanlage sowie der Brennkraftmaschine, in Form von ausführbarem Programmcode in der elektronischen Steuereinheit 15 bzw. in zugeordneten elektronischen Speichereinheiten hinterlegt.

Eine Ausführung der Abgasnachbehandlungsanlage, wie zuvor beschrieben, zeichnet sich dadurch aus, dass die elektronische Rechen- und Steuereinheit 15 integraler Bestandteil einer zentralen Steuereinheit (CPU) 16 der Brennkraftmaschine ist, wobei das auszuführende Verfahren Teil eines On-Board-Diagnose-Systems zur Überwachung der abgasrelevanten Funktionseinheiten der Brennkraftmaschine im bestimmungsgemäßen Betrieb ist.

Eine Ausführung des erfindungsgemäßen Verfahrens zum Betreiben einer Abgasnachbehandlungsanlage einer Brennkraftmaschine in einer der vorausgehend beschriebenen Ausführungen ist anhand des in Figur 2 dargestellten vereinfachten Block-Ablaufprogramms in den wesentlichen Verfahrensschritten dargestellt.

Nach dem Start des Verfahrens wird in dem ersten, mit "D-BP_set" gekennzeichneten Verfahrensschritt, die Brennkraftmaschine auf eine Diagnosebetriebsart eingestellt, wobei bestimmte maßgebliche Diagnose-Betriebsparameter (D-BP) der Brennkraftmaschine auf Übereinstimmung mit Diagnose-Vorgabewerten (D-BP_set) verifiziert, eingestellt oder eingeregelt werden.

In einer Ausführungsvariante des Verfahrens ist die Diagnosebetriebsart gekennzeichnet durch zumindest einen der folgenden Diagnose-Betriebsparameter:
- Die Motordrehzahl (RPM) der Brennkraftmaschine wird auf einen Wert zwischen 1100 und 1900 Umdrehungen/Minute eingeregelt.
- Die Betriebstemperatur (T-SC-PF) des SCR-Partikelfilters 3 wird auf einen Wert zwischen 250°C und 350°C eingeregelt.
- Eine Druckdifferenz des Abgasmassenstroms (ΔP_SCR-PF) über den SCR-Partikelfilter 3 zwischen 3 bar und 7 bar wird verifiziert.
- Weiterhin wird verifiziert, dass eine NH₃-Speichermenge (SM_SC-PF) im SCR-Partikelfilter 3 über einem vordefinierten Schwellenwert liegt.
- Ergänzend kann die NH₃-Zugabemenge auf einen, in Bezug auf die stromaufwärts des SCR-Partikelfilters im Abgas vorliegende NOx-Konzentration, stöchiometrischen Wert eingeregelt werden, das heißt, dass die NH₃-Zugabemenge einer Menge entspricht, die zur vollständigen Umsetzung des NOx-Anteils im Abgas im SCR-Partikelfilter erforderlich ist. Die Vorgabe dieser Betriebsparameter gewährleistet einen stabilen Betrieb der Brennkraftmaschine, reduziert Störeinflüsse auf das Verfahren und erhöht somit die Sicherheit der Aussagekraft der Diagnose des SCR-Partikelfilters.

Die entsprechenden Diagnose-Vorgabewerte sind dazu in einem elektronischen Speicher der elektronischen Rechen- und Steuereinheit (ECU), der in Figur 2 mit "E_Sp1" gekennzeichnet ist, abgelegt und können zur Ausführung dieses Verfahrensschrittes auf einfache Weise ausgelesen und herangezogen werden.

Da die Einregelung, Einstellung und Verifizierung der Diagnose-Betriebsparameter eine gewisse Zeit in Anspruch nehmen kann wird in dem folgenden Verfahrensschritt, der mit "D-BP = D-BP_set" gekennzeichnet ist überprüft, ob die aktuellen Diagnose-Betriebsparameter mit den Diagnose-Vorgabewerten übereinstimmen. Solange das nicht der Fall ist wird weiterhin versucht die Diagnose-Betriebsparameter (D-BP) an die Diagnose-Vorgabewerte (D-BP_set) anzugleichen. Liegen die gewünschten Diagnose-Betriebsparameter vor, so kann der nächste Verfahrensschritt folgen.

Im folgenden, mit "NOₓ/NH₃" gekennzeichneten Verfahrensschritt erfogt dann die gezielte, definierte Herbeiführung einer NH₃-Konzentrationsänderung und/oder einer NOx-Konzentrationsänderung im Abgasmassenstrom 10 stromaufwärts des SCR-Partikelfilters 3. Dies erfolgt, je nach Ausführung der Abgasnachbehandlungsanlage, durch entsprechende einzelne oder kombinierte Ansteuerung einer oder mehrerer der Einrichtungen: NH₃-Zuführeinrichtung 7, erste Abgasrückführungseinrichtung 2 und weitere Abgasrückführungseinrichtung 8; wie in Figur 2 mit gestrichelten Linien dargestellt. So kann je nach Ausführung der Abgasnachbehandlungsanlage eine NH₃-Konzentrationsänderung oder einer NOx-Konzentrationsänderung oder auch eine kombinierte bzw. überlagerte NOx/ NH₃-Konzentrationsänderung herbeigeführt werden, mittels einer entsprechenden Ansteuerung der genannten Einrichtungen zum gezielten, definierten Herbeiführen der NH₃und/oder NOx -Konzentrationsänderung, durch die Elektronische Rechen- und Steuereinheit (ECU) 15.

So kann in einer Ausführung des Verfahrens die definierte NOx-Konzentrationsänderung vor dem SCR-Partikelfilter 3 in einer Erhöhung oder einer Reduzierung der NOx-Konzentration bestehen, die zum Beispiel durch eine definierte Reduzierung bzw. Erhöhung einer Abgasrückführungsrate erzielt wird, wobei hier unterstützend auch noch weitere Betriebsparameter der Brennkraftmaschine im Sinne einer Erhöhung der NOx-Konzentration im Abgas beeinflusst werden können. Dabei kann die Abgasrückführrate mittels der ersten Abgasrückführungseinrichtung 2 oder der weiteren Abgasrückführungseinrichtung 8 oder der beiden Abgasrückführungseinrichtungen 2, 8 in Kombination, eingestellt werden. Dies erfolgt zum Beispiel durch entsprechende Ansteuerung des ersten Abgasrückführventils 2b oder des zweiten Abgasrückführungsventils 8b oder einer kombinierten Ansteuerung des ersten und des zweiten Abgasrückführventils 2b, 8b mittels der elektronischen Rechen- und Steuereinheit (ECU) 15.

Weiterhin kann in einer Ausführung des Verfahrens die definierte NH₃-Konzentrationsänderung vor dem SCR-Partikelfilter 3 in einer definierten Erhöhung oder Reduzierung der NH₃-Konzentration bestehen, die durch eine definierte Erhöhung bzw. Reduzierung der Zugabemenge der NH₃-Lösung 7d mittels der NH₃-Zuführeinrichtung 7, eingestellt wird. Dies erfolgt insbesondere durch entsprechende Ansteuerung der Dosiereinrichtung 7b mittels der elektronischen Rechen- und Steuereinheit (ECU) 15.

Im weiteren Ablauf des erfindungsgemäßen Verfahrens wird nun gemäß dem mit "NOₓ/NH₃_Sig" gekennzeichneten Verfahrensschritt, die NH₃- und/oder NOₓ -Konzentrationsänderung im Abgasmassenstrom 10 nach dem SCR-Partikelfilter 3 innerhalb eines, unmittelbar auf die vorgenannte NH₃- und/oder NOₓ-Konzentrationsänderung vor dem SCR-Partikelfilter 3 folgenden, festgelegten Zeitfensters (TW) gemessen. Dies erfolgt mittels des zumindest einen ersten Konzentrationssensors 6, der ein entsprechendes erstes Konzentrationsmesssignal 110 abgibt, das über die Signalleitung 6c der elektronischen Rechen- und Steuereinheit zur weiteren Verarbeitung zugeführt wird.

In einer Ausführung des Verfahrens wird im Rahmen des vorgenannten Verfahrensschrittes im gleichen Zeitfenster (TW) zusätzlich die NH₃- und/oder NOₓ-Konzentrationsänderung stromaufwärts, vor dem SCR-Partikelfilter gemessen. Dazu wird mittels eines zusätzlichen Konzentrationssensors 5, der im Abgasmassenstrom 10 stromaufwärts vor dem SCR-Partikelfilter 3 angeordnet ist, ein zu der NH₃- und/oder NOₓ-Konzentrationsänderung im Abgasmassenstrom 10 vor dem SCR-Partikelfilter 3 korrelierendes zweites Konzentrationsmesssignal 120 bereitgestellt und über eine Signalleitung 5c der elektronischen Rechen- und Steuereinheit ECU zugeführt. Dies ermöglicht nicht nur die relative Betrachtung der Konzentrationsänderung vor und nach dem SCR-Partikelfilter 3 und eine damit einhergehende Erhöhung der Diagnosesicherheit des Verfahrens, sondern auch die Möglichkeit der Beurteilung der Funktion der Abgasrückführungseinrichtungen 2, 8 und der NH₃-Zufüreinrichtung 7.

Im Folgenden, mit "(NOₓ/NH₃)VGW" gekennzeichneten Verfahrensschritt erfolgt das Bereitstellen eines korrelierenden Konzentrations-Vergleichswertes (VgW) zumindest auf Basis des ersten Konzentrationsmesssignals (110). Als Konzentrations-Vergleichswert (VgW) kann beispielsweise in unterschiedlichen Ausführungen des Verfahrens ein jeweiliger, innerhalb des definierten Zeitfensters (TW) erreichter Maximalwert oder Minimalwert der Konzentrationsänderung und/oder ein innerhalb des definierten Zeitfensters (TW) ermittelter Gradient der Konzentrationsänderung herangezogen werden.

In einer weiteren Ausführung des Verfahrens kann, unter der Voraussetzung, dass zusätzlich die NH₃- und/oder NOx-Konzentrationsänderung stromaufwärts vor dem SCR-Partikelfilter gemessen wird, der Konzentrations-Vergleichswert (VgW) auf den jeweiligen, innerhalb des definierten Zeitfensters ermittelten NH₃- und/oder NOx-Konzentrationsänderungen nach und vor dem SCR-Partikelfilter 3 basieren. Dazu können beispielsweise in einer weiteren Ausführung des Verfahrens die, innerhalb des definierten Zeitfensters ermittelten, Werte der NH₃- und/oder NOx-Konzentrationsänderungen zu einem bestimmten Zeitpunkt und/oder die Gradienten dieser Konzentrationsänderungen, jeweils vor und nach dem SCR-Partikelfilter 3 miteinander verglichen oder zueinander ins Verhältnis gesetzt werden. Dies ermöglicht die Bereitstellung eines besonders zuverlässigen Konzentrations-Vergleichswertes (VgW) und erhöht die Diagnosesicherheit des Verfahrens, da Fehldiagnosen aufgrund möglicherweise defekter Einrichtungen zur NH₃- und/oder NOx-Konzentrationsänderung ausgeschlossen werden können.

In dem folgenden, mit "VgW - GW" gekennzeichneten, Verfahrensschritt, erfolgt die Bewertung der innerhalb des festgelegten Zeitfensters TW gemessenen NH₃- und/oder NOx-Konzentrationsänderung nach dem SCR-Partikelfilter (3) anhand des jeweiligen Konzentrations-Vergleichswertes (VgW) und vorgegebener Grenzwerte (GW) . Als Konzentrations-Vergleichswert kann dabei, je nach Ausführung des Verfahrens, wie oben bereits erwähnt, ein jeweiliger Maximalwert oder Minimalwert der Konzentrationsänderung und/oder ein ermittelter Gradient der Konzentrationsänderung oder auch Vergleichs- oder Verhältniswerte basierend auf den jeweils vor und nach dem SCR-Partikelfilter 3 gemessenen Werten oder Gradienten der Konzentrationsänderung, herangezogen werden. Dies ermöglicht eine breite Varianz bei der Gestaltung des erfindungsgemäßen Verfahrens und die Anpassung an die Bedürfnisse im jeweiligen Anwendungsfall. Gemäß dem zur Anwendung kommenden konzentrations-Vergleichswert sind dann entsprechend angepasste Grenzwerte vorzugeben. Diese können zum Beispiel vorausgehend empirisch oder mittels Modellrechnung ermittelt werden und werden beispielsweise in einem elektronischen Speicherbereich der elektronischen Rechen- und Steuerungseinheit abgelegt und zur Bewertung der Konzentrationsänderung von dort abgerufen. Ein solcher elektronischer Speicherbereich ist in Figur 2, mit E_Sp2 gekennzeichnet und beinhaltet die entsprechenden Grenzwerte, die als "(NOₓ/NH₃)GW" dargestellt sind.

Auf Basis der zuvor beschriebenen Bewertung der Konzentrationsänderung nach dem SCR-Partikelfilter 3 erfolgt dann in dem folgenden, mit "VGW≥GW" gekennzeichneten, Verfahrensschritt Das Diagnostizieren des SCR-Partikelfilters 3 als schadhaft, "SCR-PF=nok" wenn die Bewertung ergibt, dass der Konzentrations-Vergleichswert (VgW) zumindest einen vorgegebenen Grenzwert (GW) überschritten hat. Andernfalls wird der SCR-Partikelfilter als funktionstüchtig diagnostiziert "SCR-PF=ok" wenn der Konzentrations-Vergleichswert keinen Grenzwert erreicht oder überschritten hat. Damit ist das erfindungsgemäße Verfahren abgeschlossen.

Um einen dauerhaft fehlerfreien Betrieb der Abgasnachbehandlungsanlage sicherzustellen kann das erfindungsgemäße Verfahren in bestimmten Zyklen im Betrieb wiederholt werden, wobei diese Zyklen basieren können auf einer bestimmten Betriebs-Zeitdauer, einer bestimmten Betriebsleistung oder auf im Betrieb ermittelten Bedarfswerten.

Eine weitere Ausführung des Verfahrens ist dadurch gekennzeichnet, dass im Rahmen der NH₃- und/oder NOx-Konzentrationsänderung zunächst eine Konzentrationserhöhung und eine unmittelbar darauffolgende Konzentrationsreduzierung erfolgt. Dabei erfolgt, nach der Konzentrationserhöhung für eine bestimmte erste Zeitdauer, die Konzentrationsreduzierung auf einen derart gewählten Wert und für eine derart gewählte zweite Zeitdauer, sodass ein sich über die Dauer der Konzentrationserhöhung und der Konzentrationsreduzierung hinweg ergebender Mittelwert der NH₃- und/oder NOx-Konzentration stromabwärts des SCR-Partikelfilters, dem vor der Konzentrationserhöhung vorherrschenden Wert der NH₃- und/oder NOx-Konzentration entspricht. Auf diese Weise wird gewährleistet, dass es über die Verfahrensdauer hinweg, im zeitlichen Mittel, zu keiner durch das Verfahren verursachten Erhöhung des Schadstoffausstoßes kommt. Eine weitere Ausführung des Verfahrens zeichnet sich dadurch aus, dass zum Messen der NH₃- und/oder NOx-Konzentrationsänderung im Abgasmassenstrom 10 jeweils ein kombinierter Konzentrationssensor 6 eingesetzt wird, der die NH₃- und/oder NOx-Konzentrationsänderung in einem kombinierten Konzentrationsmesssignal 110 zusammenfasst. Dies kann sowohl auf den ersten Konzentrationssensor 6, stromabwärts des SCR-Partikelfilters 3, als auch auf den zweiten Konzentrationssensor 5, stromaufwärts des SCR-Partikelfilters 3, zutreffen. Dies ermöglicht es in vorteilhafter Weise für die Durchführung des Verfahrens sowohl eine NH₃-Konzentrationsänderung als auch eine NOx-Konzentrationsänderung als auch eine kombinierte NH₃/NOₓ-Konzentrationsänderung vorzugeben und eröffnet so auch einen größeren Spielraum für das Maß der vorgegebenen Konzentrationsänderung.

In weiterer Ausgestaltung des Verfahrens weist das jeweilige festgelegte Zeitfenster (TW) zum Messen der NH₃- und/oder NOₓ -Konzentrationsänderung im Abgasmassenstrom 10 nach und/oder vor dem SCR-Partikelfilter 3 eine Dauer von kleiner gleich 5 Sekunden, insbesondere kleiner gleich 3 Sekunden auf. Die Länge dieses Zeitfensters gewährleistet, dass lediglich eine schnelle NH₃- und/oder NOₓ-Konzentrationsänderung nach dem SCR-Partikelfilter 3, wie sie ausschließlich bei einem Defekt des SCR-Partikelfilters 3 auftritt, bei der Ermittlung des Konzentrations-Vergleichswertes und so bei der Diagnose des SCR-Partikelfilters Auswirkung zeigt.

Figur 3 zeigt an einem Beispiel die Verläufe der NOₓ-/NH₃-Konzentration über der Zeit, die mit Hilfe von kombinierten NOₓ-/NH₃-Konzentrationssensoren stromaufwärts und stromabwärts des SCR-Partikelfilters aufgenommen wurden. Dabei zeigt die Verlaufskurve 100 die NOₓ-/NH₃-Konzentration stromaufwärts des SCR-Partikelfilters, wobei ausgehend von einer in der Diagnosebetriebsart eingeregelten NOₓ-/NH₃-Konzentration bei ca. 40 ppm zum Zeitpunkt T1 eine definierte Konzentrationsänderung um ca. 100ppm auf 140 ppm herbeigeführt wird. Die Verlaufskurve 110 zeigt die stromabwärts des SCR-Partikelfilters aufgenommene NOₓ-/NH₃-Konzentration bei einem defekten SCR-Partikelfilter. Hier ist bereits in der Phase der Diagnosebetriebsart ein erhöhter Wert der NOₓ-/NH₃-Konzentration bei ca. 15 ppm zu erkennen. Zum Zeitpunkt T1 beginnt die NOₓ-/NH₃-Konzentration mit einem Gradient G1 innerhalb des Zeitfensters TW zu steigen und steigt bis auf eine Maximalkonzentration KM1 zu zum Zeitpunkt T2, am Ende des Zeitfensters TW.

Die Verlaufskurve 120 zeigt dagegen die stromabwärts des SCR-Partikelfilters aufgenommene NOₓ-/NH₃-Konzentration bei einem intakten SCR-Partikelfilter. Hier liegt in der Phase der Diagnosebetriebsart ein minimaler Wert der NOₓ-/NH₃-Konzentration vor. Zum Zeitpunkt T1 beginnt auch hier die NOₓ-/NH₃-Konzentration innerhalb des Zeitfensters TW zu steigen, jedoch mit einem gegenüber der Verlaufskurve 110 wesentlich kleineren Gradienten G2. Dementsprechend wird bis zum Zeitpunkt T2, am Ende des Zeitfensters TW, auch nur eine wesentlich kleinere Maximalkonzentration KM2 erreicht.

Als Konzentrations-Vergleichswertes VgW kann, wie aus den vorgenannten Ausführungsbeispielen ersichtlich wird, die jeweilige bis zu einem bestimmten Zeitpunkt innerhalb des Zeitfensters TW oder zum Ende des Zeitfensters TW erreichte Maximalkonzentration MK1, MK2 oder auch der jeweilige Gradient G1, G2 des NOₓ-/NH₃-Konzentrationsanstiegs innerhalb des Zeitfensters TW herangezogen werden. Weiterhin ist es möglich die stromabwärts des SCR-Partikelfilters ermittelten Konzentrationswerte und die stromaufwärts vorgegebenen oder ermittelten Konzentrationswerte in Kombination zu betrachten und daraus einen Vergleichswert zu ermitteln. Die NOₓ-/NH₃-Konzentrationswerte stromaufwärts des SCR-Partikelfilters können dabei auf den Vorgabewerten beruhen, mit Hilfe von Modellbetrachtungen ermittelt oder mittels Konzentrationssensor (sofern vorhanden) gemessen werden.

Zur Ermittlung eines Konzentrations-Vergleichswertes VgW kann in einem Ausführungsbeispiel der innerhalb des Zeitfensters TW ermittelte Gradient des Konzentrationsanstieges stromabwärts des SCR-Partikelfilters durch den Sprungwert der Konzentrationsänderung stromaufwärts des SCR-Partikelfilters dividiert werden. Das Ergebnis wird als Konzentrations-Vergleichswertes VgW herangezogen. Liegt beispielsweise der Gradient des Konzentrationsanstieges stromabwärts des SCR-Partikelfilters bei 11,3 ppm/s und der Sprungwert der Konzentrationsänderung stromaufwärts des SCR-Partikelfilters beträgt 480ppm (wobei auf die Vorzeichen zu achten ist) so ergibt sich ein Konzentrations-Vergleichswert von: $\left(11,3 ppm / s\right) / 480 ppm = 0,024 / s .$

Liegt nun ein Grenzwert GW von zum Beispiel 0,016 /s vor, so wäre dieser überschritten (VgW ≥ GW) und der SCR-Partikelfilter wäre als schadhaft zu bewerten (SCR-PF=nok).

Diese Vorgehensweise erhöht die Robustheit des Verfahrens gegen Störeinflüsse.

Eine weitere Ausführung des Verfahrens ist dadurch gekennzeichnet, dass die NH₃- und/oder NOₓ-Konzentrationsänderung eine Konzentrationserhöhung und eine unmittelbar darauf folgende Konzentrationsreduzierung aufweist und die Werte und oder die Gradienten der Konzentrationserhöhung und der Konzentrationsreduzierung jeweils nach und vor dem SCR-Partikelfilter 3 in Kombination miteinander zur Bewertung der gemessenen NH₃und/oder NOₓ-Konzentrationsänderung nach dem SCR-Partikelfilter 3 herangezogen werden.

So kann beispielsweise jeweils ein Verhältniswert des Gradienten des Konzentrationsanstieges stromabwärts und des Sprungwertes der Konzentrationsanhebung stromaufwärts des SCR-Partikelfilters sowie des Gradienten des darauffolgenden Konzentrationsabfalls stromabwärts und des zugehörigen Sprungwertes der Konzentrationsreduzierung stromaufwärts des SCR-Partikelfilters gebildet und deren Summe errechnet werden.

Dies ist qualitativ in Figur 4 dargestellt. Gezeigt ist die Verlaufskurve 100 der NH₃-/NOₓ-Konzentration stromaufwärts und die daraus resultierende Verlaufskurve 110 der NH₃-/NOₓ-Konzentration stromabwärts des SCR-Partikelfilters. Die Verlaufskurve 100 zeigt eine gezielt und definiert herbeigeführte sprunghafte Konzentrationserhöhung +KSp1 um einen bestimmten Betrag, zum Zeitpunkt T1 und ein Verharren der erhöhten NH₃-/NOₓ-Konzentration über das Zeitfenster TW1 bis zum Zeitpunkt T2. Dann folgt eine ebenso gezielt und definiert herbeigeführte sprunghafte Konzentrationsreduzierung -KSp2 um den gleichen Betrag, also eine komplette Zurücknahme der Konzentrationserhöhung, zum Zeitpunkt T2. Der sich daraus ergebende Verlauf der NH₃-/NOₓ-Konzentration stromabwärts des SCR-Partikelfilters verzeichnet einen auf den Zeitpunkt T1 folgenden Anstieg mit dem Gradient +G1a, innerhalb des unmittelbar auf die Konzentrationsänderung +KSp1 folgenden Zeitfensters TW1, bis zum Zeitpunkt T2 und ein darauf folgendes Abfallen der NH₃-/NOₓ-Konzentration mit einem Gradient -G1b innerhalb des unmittelbar auf die Konzentrationsänderung -KSp2 folgenden Zeitfensters TW2 das bis zu Zeitpunkt T3 dauert. Nach dem oben genannten Schema kann der Konzentrations-Vergleichswert VgW nach folgender Beziehung ermittelt werden: $\left(+G1a / + KSp1\right) + \left(-G1b / - KSp2\right) = VgW$

Ergibt sich beispielsweise ein Gradient von +7,3 ppm/s stromabwärts bei einem Sprungwert der Konzentrationsanhebung von +480 ppm stromaufwärts des SCR-Partikelfilters und darauffolgend ein Gradient von -11,3 ppm/s stromabwärts bei einem Sprungwert der Konzentrationsreduzierung von -480 ppm/s so errechnet sich der Konzentrations-Vergleichswert zu: $\begin{matrix}\left(\left(+7,3 ppm / s\right)/+ 480 ppm\right) + \left(\left(- 11,3 ppm/s\right)/- 480 ppm\right) = \\ 0,015 / s + 0,024 / s = 0,039 / s .\end{matrix}$

Liegt nun ein Grenzwert GW von zum Beispiel 0,026 /s vor, so wäre dieser überschritten (VgW ≥ GW) und der SCR-Partikelfilter wäre als schadhaft zu bewerten (SCR-PF=nok).

Diese Vorgehensweise erhöht die Robustheit des Verfahrens gegen Störeinflüsse weiter.

In weiterer Ausgestaltung des Verfahrens wird nach dem Diagnostizieren des SCR-Partikelfilter 3, die gezielte, definierte NH₃- und/oder NOₓ-Konzentrationsänderung im Abgasmassenstrom 10 stromaufwärts des SCR-Partikelfilters 3 zurückgenommen, die Diagnose-Betriebsart beendet und die NH₃- und/oder NOx-Konzentration wird wieder in Abhängigkeit vom aktuellen Betriebspunkt des Verbrennungsmotors eingestellt oder geregelt.

Wie aus Figur 2 ersichtlich ist können nun auf Basis und in Abhängigkeit des Diagnoseergebnisses unterschiedliche weitere Maßnahmen eingeleitet werden.

Ergibt die Diagnose, dass der SCR-Partikelfilter intakt ist und fehlerfrei funktioniert (SCR-PF = ok) so kann die Brennkraftmaschine nach Durchführung des Verfahrens, also nach der Diagnose der Funktionstüchtigkeit des SCR-Partikelfilters 3 wieder im normalen Arbeits-Betriebsmodus weiter betrieben werden, dies ist in dem mit "BP_Norm" gekennzeichneten Verfahrensschritt dargestellt.

Ergibt die Diagnose jedoch, dass der SCR-Partikelfilter schadhaft ist (SCR-PF = nok) kann stattdessen ein Notbetrieb der Brennkraftmaschine eingeleitet werden, der beispielsweise ein Aufsuchen einer Werkstatt bei reduzierter Motorleistung noch ermöglicht. Gleichzeitig kann eine Fehlermeldung an den Fahrzeugführer ausgegeben werden mit der Aufforderung umgehend die nächste Werkstatt aufzusuchen bzw. die Reperatur zu veranlassen. Dies ist in Figur 2 in dem mit "BP_Not" gekennzeichneten Verfahrensschritt dargestellt.

## Patentansprüche

1. Verfahren zum Betreiben einer Abgasnachbehandlungsanlage einer Brennkraftmaschine, die eine Abgasleitung (1) zur Führung eines Abgasmassenstroms (10) und einen in der Abgasleitung (1) angeordneten SCR-Partikelfilter (3) aufweist, wobei eine Einrichtung zum gezielten, definierten Verändern der NH₃- und/oder NOₓ-Konzentration im Abgasmassenstrom (10) stromaufwärts vor dem SCR-Partikelfilter (3), und zumindest ein erster Konzentrationssensor (6), im Abgasmassenstrom (10) stromabwärts nach dem SCR-Partikelfilter (3), angeordnet sind, zur Erkennung von Durchbrüchen im Filtersubstrat des SCR-Partikelfilters (3) mit den folgenden Schritten:
- Einstellen der Brennkraftmaschine auf eine Diagnosebetriebsart, wobei bestimmte maßgebliche Diagnose-Betriebsparameter (D-BP) der Brennkraftmaschine auf Übereinstimmung mit Diagnose-Vorgabewerten (D-BP_set) verifiziert, eingestellt oder eingeregelt werden;
bei Vorliegen der Diagnosebetriebsart,
- gezielte, definierte Herbeiführung einer NH₃-Konzentrationsänderung und/oder einer NOx-Konzentrationsänderung im Abgasmassenstrom (10) stromaufwärts des SCR-Partikelfilters (3) in Bezug auf die in der Diagnosebetriebsart vorliegenden Werte der NH₃-Konzentration und/oder der NOₓ-Konzentration;
- Messen der NH₃- und/oder NOₓ-Konzentrationsänderung im Abgasmassenstrom (10) nach dem SCR-Partikelfilter (3) innerhalb eines, unmittelbar auf die vorgenannte NH₃und/oder NOₓ-Konzentrationsänderung vor dem SCR-Partikelfilter (3) folgenden, festgelegten Zeitfensters (TW), mittels des zumindest einen ersten Konzentrationssensors (6), der ein entsprechendes erstes Konzentrationsmesssignal (110) abgibt; und
- Bereitstellen eines korrelierenden Konzentrations-Vergleichswertes (VgW) zumindest auf Basis des ersten Konzentrationsmesssignals (110);
- Bewerten der innerhalb des festgelegten Zeitfensters (TW) gemessenen NH₃- und/oder NOₓ-Konzentrationsänderung nach dem SCR-Partikelfilter (3) anhand des jeweiligen Konzentrations-Vergleichswertes (VgW) und vorgegebener Grenzwerte (GW); und
- Diagnostizieren des SCR-Partikelfilters (3) als schadhaft aufgrund von Durchbrüchen im Filtersubstrat, wenn die Bewertung ergibt, dass der Konzentrations-Vergleichswert (VgW) zumindest einen vorgegebenen Grenzwert (GW) überschritten hat.

2. Verfahren nach Anspruch 1, bei der die Einrichtung zum gezielten, definierten Herbeiführen der NH₃- und/oder NOₓ -Konzentrationsänderung im Abgasmassenstrom (10) stromaufwärts vor dem SCR-Partikelfilter (3) eine NH₃-Zuführeinrichtung (7) für die Zuführung einer NH₃-Lösung (7d) in die Abgasleitung (1) und/oder eine von der Abgasleitung (1) stromaufwärts vor dem SCR-Partikelfilter (3) abzweigende erste Abgasrückführungseinrichtung (2) und/oder ein von der Abgasleitung (1) stromabwärts nach dem SCR-Partikelfilter (3) abzweigende weitere Abgasrückführungseinrichtung (8) aufweist.

3. Verfahren nach Anspruch 1 oder 2,
wobei die Diagnosebetriebsart **gekennzeichnet ist durch** zumindest einen der folgenden Diagnose-Betriebsparameter:
- Motordrehzahl (RPM) der Brennkraftmaschine zwischen 1100 und 1900 Umdrehungen/Minute;
- Betriebstemperatur (T-SC-PF) des SCR-Partikelfilters (3) zwischen 250°C und 350°C;
- Druckdifferenz des Abgasmassenstroms (ΔP_SCR-PF) über den SCR-Partikelfilter (3) zwischen 3 bar und 7 bar;
- NH₃-Speichermenge (SM_SC-PF) im SCR-Partikelfilter (3) liegt über einem vordefinierten Schwellenwert;
- NH₃-Zugabemenge eingeregelt auf einen, in Bezug zur NOx-Konzentration im Abgas stromaufwärts des SCR-Partikelfilters, stöchiometrischen Wert.

4. Verfahren nach einem der Ansprüche 2 oder 3,
wobei die definierte NOx-Konzentrationsänderung vor dem SCR-Partikelfilter (3) in einer Erhöhung oder einer Reduzierung der NOx-Konzentration besteht, die durch eine definierte Reduzierung bzw. Erhöhung einer Abgasrückführungsrate der ersten Abgasrückführungseinrichtung (2) und/oder der weiteren Abgasrückführungseinrichtung (8) eingestellt wird.

5. Verfahren nach einem der Ansprüche 2 bis 4,
wobei die definierte NH₃-Konzentrationsänderung vor dem SCR-Partikelfilter (3) in einer definierten Erhöhung oder Reduzierung der NH₃-Konzentration besteht, die durch eine definierte Erhöhung bzw. Reduzierung der Zugabemenge der NH₃-Lösung (7d) mittels der NH₃-Zuführeinrichtung (7) eingestellt wird.

6. Verfahren nach einem der Ansprüche 1 bis 5,
wobei beim Bewerten der innerhalb des festgelegten Zeitfensters (TW) gemessenen NOx-Konzentrationsänderung und/oder NH₃-Konzentrationsänderung nach dem SCR-Partikelfilter (3), ein jeweiliger, innerhalb des definierten Zeitfensters (TW) erreichter Maximalwert oder Minimalwert der Konzentrationsänderung und/oder ein innerhalb des definierten Zeitfensters (TW) ermittelter Gradient der Konzentrationsänderung als Konzentrations-Vergleichswertes (VgW) herangezogen wird.

7. Verfahren nach einem der Ansprüche 1 bis 6, **dadurch gekennzeichnet, dass** im Rahmen der NH₃- und/oder NOx-Konzentrationsänderung eine Konzentrationserhöhung und eine unmittelbar darauf folgende Konzentrationsreduzierung erfolgt, wobei nach der Konzentrationserhöhung für eine bestimmte erste Zeitdauer die Konzentrationsreduzierung auf einen derart gewählten Wert und für eine derart gewählte zweite Zeitdauer erfolgt, sodass ein sich über die Dauer der Konzentrationserhöhung und der Konzentrationsreduzierung hinweg ergebender Mittelwert der NH₃- und/oder NOₓ-Konzentration, dem vor der Konzentrationserhöhung vorherrschenden Wert der NH₃- und/oder NOₓ-Konzentration entspricht.

8. Verfahren nach einem der Ansprüche 1 bis 7,
wobei zum Messen der NH₃- und/oder NOₓ-Konzentrationsänderung im Abgasmassenstrom (10) jeweils ein kombinierter Konzentrationssensor (6) eingesetzt wird, der die NH₃- und/oder NOₓ-Konzentrationsänderung in einem kombinierten Konzentrationsmesssignal (110) zusammenfasst.

9. Verfahren nach einem der Ansprüche 1 bis 8, **dadurch gekennzeichnet, dass** das jeweilige festgelegte Zeitfenster (TW) eine Dauer von kleiner gleich 5 Sekunden, insbesondere kleiner gleich 3 Sekunden aufweist.

10. Verfahren nach einem der Ansprüche 1 bis 9, **dadurch gekennzeichnet, dass** nach dem Diagnostizieren des SCR-Partikelfilter (3) , die gezielte, definierte NH₃und/oder NOx-Konzentrationsänderung im Abgasmassenstrom (10) stromaufwärts des SCR-Partikelfilters (3) zurückgenommen wird und der Verbrennungsmotor in Abhängigkeit vom Diagnoseergebnis wieder in den normalen Arbeits-Betriebsmodus (BP_Norm) überführt und weiter betrieben wird oder auf einen Notbetrieb (BP_Not) beschränkt wird.

11. Verfahren nach einem der Ansprüche 1 bis 10, **dadurch gekennzeichnet, dass** ein zusätzlicher Konzentrationssensor (5) (5), im Abgasmassenstrom (10) stromaufwärts vor dem SCR-Partikelfilter (3), angeordnet ist, mit dem ein zu der NH₃- und/oder NOₓ-Konzentrationsänderung im Abgasmassenstrom (10) vor dem SCR-Partikelfilter (3) korrelierendes zweites Konzentrationsmesssignal (100) bereitgestellt wird, wobei der zur Bewertung der gemessenen NH₃- und/oder NOₓ-Konzentrationsänderung nach dem SCR-Partikelfilter (3) herangezogene Konzentrations-Vergleichswert (VgW), den jeweiligen, innerhalb des definierten Zeitfensters (TW) ermittelten NH₃und/oder NOₓ-Konzentrationsänderungen nach und vor dem SCR-Partikelfilter (3) basiert.

12. Verfahren nach Anspruch 11, **dadurch gekennzeichnet, dass** die, innerhalb des definierten Zeitfensters ermittelten, Werte der NH₃- und/oder NOₓ-Konzentrationsänderungen zu einem bestimmten Zeitpunkt und/oder die Gradienten dieser Konzentrationsänderungen, jeweils vor und nach dem SCR-Partikelfilter (3) miteinander verglichen oder zueinander ins Verhältnis gesetzt werden.

13. Verfahren nach Anspruch 12, **dadurch gekennzeichnet, dass** die NH₃- und/oder NOₓ-Konzentrationsänderung eine Konzentrationserhöhung und eine unmittelbar darauf folgende Konzentrationsreduzierung aufweist und die Werte und oder die Gradienten der Konzentrationserhöhung und der Konzentrationsreduzierung jeweils nach und vor dem SCR-Partikelfilter (3) in Kombination miteinander zur Bewertung der gemessenen NH₃- und/oder NOₓ-Konzentrationsänderung nach dem SCR-Partikelfilter (3) herangezogen werden.

14. Abgasnachbehandlungsanlage einer Brennkraftmaschine, die einen in einer Abgasleitung (1) angeordneten SCR-Partikelfilter (3) und zumindest eine Einrichtung zum gezielten, definierten Verändern der NH₃- und/oder NOₓ-Konzentration im Abgasmassenstrom (10) stromaufwärts vor dem SCR-Partikelfilter (3), und zumindest einen ersten Konzentrationssensor (6), zum Messen der NH₃- und/oder NOₓ-Konzentration im Abgasmassenstrom (10) stromabwärts nach dem SCR-Partikelfilter (3) aufweist, **dadurch gekennzeichnet, dass** die Abgasnachbehandlungsanlage eine elektronische Rechen- und Steuereinheit (15) aufweist, die eingerichtet ist zum gezielten, definierten Verändern der NH₃- und/oder NOₓ-Konzentration im Abgasmassenstrom (10) stromaufwärts des SCR-Partikelfilter (3) mittels zumindest einer der Einrichtungen zum gezielten, definierten Verändern der NH₃und/oder NOₓ-Konzentration und zur Erfassung eines von dem zumindest einen Konzentrationssensor (6) ausgegebenen ersten Konzentrationsmesssignals (110), wobei die elektronische Rechen- und Steuereinheit (15) weiterhin dazu eingerichtet ist, das Verfahren zum Betreiben einer Abgasnachbehandlungsanlage einer Brennkraftmaschine gemäß einem der Ansprüche 1 bis 10 auszuführen.

15. Abgasnachbehandlungsanlage nach Anspruch 14, **dadurch gekennzeichnet, dass** sie einen, im Abgasmassenstrom (10) vor dem SCR-Partikelfilter (3) angeordneten zusätzlichen Konzentrationssensor (5) zum Messen der NH₃- und/oder NOₓ-Konzentration vor dem SCR-Partikelfilter (3) aufweist, wobei die elektronische Rechen- und Steuereinheit (15) dazu eingerichtet ist, das Verfahren zum Betreiben einer Abgasnachbehandlungsanlage einer Brennkraftmaschine gemäß einem der Ansprüche 11 bis 13 auszuführen.

16. Abgasnachbehandlungsanlage nach Anspruch 14 oder 15, bei der die Einrichtung zum gezielten, definierten Verändern der NH₃und/oder NOₓ-Konzentration im Abgasmassenstrom (10) stromaufwärts vor dem SCR-Partikelfilter (3), eine NH₃-Zuführeinrichtung (7) für die Zuführung einer NH₃-Lösung (7d) in die Abgasleitung (1) und/oder eine von der Abgasleitung (1) stromaufwärts vor dem SCR-Partikelfilter (3) abzweigende erste Abgasrückführungseinrichtung (2) und/oder eine von der Abgasleitung (1) stromabwärts nach dem SCR-Partikelfilter (3) abzweigende weitere Abgasrückführungseinrichtung (8) aufweist.

17. Abgasnachbehandlungsanlage nach einem der Ansprüche 14 bis 16, **dadurch gekennzeichnet, dass** die elektronische Rechenund Steuereinheit (15) integraler Bestandteil einer zentralen Steuereinheit (16) der Brennkraftmaschine ist und das auszuführende Verfahren Teil eines On-Board-Diagnose-Systems zur Überwachung der abgasrelevanten Funktionseinheiten der Brennkraftmaschine im bestimmungsgemäßen Betrieb ist.

## Claims

1. Method for operating an exhaust-gas aftertreatment system of an internal combustion engine, which exhaust-gas aftertreatment system has an exhaust-gas line (1) for conducting an exhaust-gas mass flow (10) and has an SCR particle filter (3) arranged in the exhaust-gas line (1), wherein a device for targeted, defined variation of the NH₃ and/or NOₓ concentration is arranged in the exhaust-gas mass flow (10) upstream of the SCR particle filter (3), and at least one first concentration sensor (6) is arranged in the exhaust-gas mass flow (10) downstream of the SCR particle filter (3), in order to detect apertures in the filter substrate of the SCR particle filter (3), having the following steps:
- setting the internal combustion engine to a diagnostic operating mode, wherein certain relevant diagnostic operating parameters (D-BP) of the internal combustion engine are verified for, or set or adjusted to, correspondence with diagnostic default values (D-BP_set);
in the presence of the diagnostic operating mode,
- targeted, defined inducement of an NH₃ concentration change and/or of an NOₓ concentration change in the exhaust-gas mass flow (10) upstream of the SCR particle filter (3) in relation to the values of the NH₃ concentration and/or of the NOₓ concentration that are present in the diagnostic operating mode;
- measuring the NH₃ and/or NOₓ concentration change in the exhaust-gas mass flow (10) downstream of the SCR particle filter (3) within a specified time window (TW), which directly follows the abovementioned NH₃ and/or NOₓ concentration change measured upstream of the SCR particle filter (3), by means of the at least one first concentration sensor (6), which outputs a corresponding first concentration measurement signal (110); and
- providing a correlating concentration comparison value (VgW) at least on the basis of the first concentration measurement signal (110);
- evaluating the NH₃ and/or NOₓ concentration change downstream of the SCR particle filter (3) measured within the specified time window (TW) on the basis of the respective concentration comparison value (VgW) and predefined limit values (GW); and
- diagnosing the SCR particle filter (3) as defective owing to apertures in the filter substrate if the evaluation yields that the concentration comparison value (VgW) has overshot at least one predefined limit value (GW) .

2. Method according to Claim 1, in which the device for targeted, defined inducement of the NH₃ and/or NOₓ concentration change in the exhaust-gas mass flow (10) upstream of the SCR particle filter (3) has an NH₃ feed device (7) for the feed of an NH₃ solution (7d) into the exhaust-gas line (1) and/or has a first exhaust-gas recirculation device (2) which branches off from the exhaust-gas line (1) upstream of the SCR particle filter (3) and/or has a further exhaust-gas recirculation device (8) which branches off from the exhaust-gas line (1) downstream of the SCR particle filter (3).

3. Method according to Claim 1 or 2,
wherein the diagnostic operating mode is **characterized by** at least one of the following diagnostic operating parameters:
- engine speed (RPM) of the internal combustion engine between 1100 and 1900 revolutions/minute;
- operating temperature (T-SC-PF) of the SCR particle filter (3) between 250°C and 350°C;
- pressure difference of the exhaust-gas mass flow (ΔP_SCR-PF) across the SCR particle filter (3) of between 3 bar and 7 bar;
- stored NH₃ quantity (SM_SC-PF) in the SCR particle filter (3) lies above a predefined threshold value;
- added NH₃ quantity adjusted to a value which is stoichiometric in relation to the NOₓ concentration in the exhaust gas upstream of the SCR particle filter.

4. Method according to either of Claims 2 and 3,
wherein the defined NOₓ concentration change upstream of the SCR particle filter (3) consists in an increase or a reduction of the NOₓ concentration that is set as a result of a defined reduction or increase of an exhaust-gas recirculation rate of the first exhaust-gas recirculation device (2) and/or of the further exhaust-gas recirculation device (8).

5. Method according to one of Claims 2 to 4,
wherein the defined NH₃ concentration change upstream of the SCR particle filter (3) consists in a defined increase or reduction of the NH₃ concentration that is set as a result of a defined increase or reduction of the added quantity of the NH₃ solution (7d) by means of the NH₃ feed device (7) .

6. Method according to one of Claims 1 to 5,
wherein, in the evaluation of the NOₓ concentration change and/or NH₃ concentration change downstream of the SCR particle filter (3) measured within the specified time window (TW), a respective maximum value or minimum value, attained within the defined time window (TW), of the concentration change and/or a gradient, determined within the defined time window (TW), of the concentration change is used as concentration comparison value (VgW).

7. Method according to any of Claims 1 to 6, **characterized in that**, in the course of the NH₃ and/or NOₓ concentration change, a concentration increase and an immediately subsequent concentration reduction occur, wherein, after the concentration increase for a particular first period of time, the concentration reduction occurs to such a selected value, and for such a selected second period of time, that a resulting mean value of the NH₃ and/or NOₓ concentration over the duration of the concentration increase and of the concentration reduction corresponds to the value of the NH₃ and/or NOₓ concentration prevailing before the concentration increase.

8. Method according to one of Claims 1 to 7,
wherein, for the measurement of the NH₃ and/or NOₓ concentration change in the exhaust-gas mass flow (10),
use is made in each case of a combined concentration sensor (6) which combines the NH₃ and/or NOₓ concentration change in a combined concentration measurement signal (110) .

9. Method according to any of Claims 1 to 8, **characterized in that** the respective specified time window (TW) has a duration of less than or equal to 5 seconds, in particular less than or equal to 3 seconds.

10. Method according to any of Claims 1 to 9, **characterized in that**, after the diagnosis of the SCR particle filter (3), the targeted, defined NH₃ and/or NOₓ concentration change in the exhaust-gas mass flow (10) upstream of the SCR particle filter (3) is withdrawn and, in a manner dependent on the diagnosis result, the internal combustion engine is transferred back into the normal working operating mode (BP_Norm) and continues to be operated, or is restricted to emergency operation (BP_Not).

11. Method according to any of Claims 1 to 10, **characterized in that** an additional concentration sensor (5) is arranged in the exhaust-gas mass flow (10) upstream of the SCR particle filter (3), by means of which additional concentration sensor a second concentration measurement signal (100) which correlates with the NH₃ and/or NOₓ concentration change in the exhaust-gas mass flow (10) upstream of the SCR particle filter (3) is provided, wherein the concentration comparison value (VgW) used for the evaluation of the measured NH₃ and/or NOₓ concentration change downstream of the SCR particle filter (3) is based on the respective NH₃ and/or NOₓ concentration changes downstream and upstream of the SCR particle filter (3) determined within the defined time window (TW).

12. Method according to Claim 11, **characterized in that** the values of the NH₃ and/or NOₓ concentration changes determined within the defined time window at a particular point in time, and/or the gradients of said concentration changes, in each case upstream and downstream of the SCR particle filter (3) are compared with one another or set in relation to one another.

13. Method according to Claim 12, **characterized in that** the NH₃ and/or NOₓ concentration change has a concentration increase and an immediately subsequent concentration reduction, and the values and/or the gradients of the concentration increase and of the concentration reduction in each case upstream and downstream of the SCR particle filter (3) are used in combination with one another for the evaluation of the measured NH₃ and/or NOₓ concentration change downstream of the SCR particle filter (3).

14. Exhaust-gas aftertreatment system of an internal combustion engine, which exhaust-gas aftertreatment system has an SCR particle filter (3) arranged in an exhaust-gas line (1) and has at least one device for targeted, defined variation of the NH₃ and/or NOₓ concentration in the exhaust-gas mass flow (10) upstream of the SCR particle filter (3) and has at least one first concentration sensor (6) for measuring the NH₃ and/or NOₓ concentration in the exhaust-gas mass flow (10) downstream of the SCR particle filter (3), **characterized in that** the exhaust-gas aftertreatment system has an electronic processing and control unit (15) which is configured for targeted, defined variation of the NH₃ and/or NOₓ concentration in the exhaust-gas mass flow (10) upstream of the SCR particle filter (3) by means of at least one of the devices for targeted, defined variation of the NH₃ and/or NOₓ concentration and for detecting a first concentration measurement signal (110) output by the at least one concentration sensor (6), wherein the electronic processing and control unit (15) is furthermore configured to execute the method for operating an exhaust-gas aftertreatment system of an internal combustion engine according to any of Claims 1 to 10.

15. Exhaust-gas aftertreatment system according to Claim 14, **characterized in that** it has an additional concentration sensor (5) which is arranged in the exhaust-gas mass flow (10) upstream of the SCR particle filter (3) and which serves for measuring the NH₃ and/or NOₓ concentration upstream of the SCR particle filter (3), wherein the electronic processing and control unit (15) is configured to execute the method for operating an exhaust-gas aftertreatment system of an internal combustion engine according to any of Claims 11 to 13.

16. Exhaust-gas aftertreatment system according to Claim 14 or 15, in which the device for targeted, defined variation of the NH₃ and/or NOₓ concentration in the exhaust-gas mass flow (10) upstream of the SCR particle filter (3) has an NH₃ feed device (7) for the feed of an NH₃ solution (7d) into the exhaust-gas line (1) and/or has a first exhaust-gas recirculation device (2) which branches off from the exhaust-gas line (1) upstream of the SCR particle filter (3) and/or has a further exhaust-gas recirculation device (8) which branches off from the exhaust-gas line (1) downstream of the SCR particle filter (3).

17. Exhaust-gas aftertreatment system according to any of Claims 14 to 16, **characterized in that** the electronic processing and control unit (15) is an integral constituent part of a central control unit (16) of the internal combustion engine, and the method for being executed is part of an on-board diagnostic system for monitoring the exhaust-gas-relevant functional units of the internal combustion engine during intended operation.

## Revendications

1. Procédé de fonctionnement d'un système de post-traitement de gaz d'échappement d'un moteur à combustion interne, qui comporte une conduite de gaz d'échappement (1) destinée à guider un flux massique de gaz d'échappement (10) et un filtre à particules RCS (3) disposé dans la conduite de gaz d'échappement (1), un dispositif destiné à faire varier de manière définie et ciblée la concentration de NH₃ et/ou de NOₓ dans le flux massique de gaz d'échappement (10) étant disposé en amont du filtre à particules RCS (3), et au moins un premier capteur de concentration (6) destiné à détecter des brèches dans le substrat filtrant du filtre à particules RCS (3) étant disposé dans le flux massique de gaz d'échappement (10) en aval du filtre à particules RCS (3), le procédé comprenant les étapes suivantes :
- régler le moteur à combustion interne sur le mode de fonctionnement en diagnostic, des paramètres de fonctionnement en diagnostic pertinents déterminés (D-BP) du moteur à combustion interne étant vérifiés, réglés ou régulés conformément à des valeurs de diagnostic spécifiées (D-BP_set) ;
en mode de fonctionnement en diagnostic,
- effectuer de manière définie et ciblée une variation de la concentration de NH₃ et/ou une variation de la concentration de NOₓ dans le flux massique de gaz d'échappement (10) en amont du filtre à particules RCS (3) par rapport aux valeurs de la concentration de NH₃ et/ou de la concentration de NOx qui sont présentes dans le mode de fonctionnement en diagnostic ;
- mesurer les variations de concentration de NH₃ et/ou de NOₓ dans le flux massique de gaz d'échappement (10) du filtre à particules RCS (3) à l'intérieur d'une fenêtre temporelle (TW) suivant directement la variation de la concentration en NH₃ et/ou NOₓ en amont du filtre à particules RCS (3) au moyen de l'au moins un premier capteur de concentration (6), qui délivre un premier signal de mesure de concentration correspondant (110) ; et
- fournir une valeur de comparaison de concentration corrélée (VgW) au moins sur la base du premier signal de mesure de concentration (110) ;
- évaluer la variation de la concentration de NH₃ et/ou NOₓ mesurée dans la fenêtre temporelle spécifiée (TW) en aval du filtre à particules RCS (3) sur la base de la valeur de comparaison de concentration respective (VgW) et de valeurs limites spécifiées (GW) ; et
- diagnostiquer le filtre à particules RCS (3) comme défectueux en raison de brèches dans le substrat filtrant si l'évaluation montre que la valeur de comparaison de concentration (VgW) a dépassé au moins une valeur limite spécifiée (GW).

2. Procédé selon la revendication 1, dans lequel le dispositif destiné à effectuer de manière définie et ciblée la variation de concentration de NH₃ et/ou de NOₓ dans le flux massique de gaz d'échappement (10) en amont du filtre à particules RCS (3) comporte un dispositif d'alimentation en NH₃ (7) destiné à alimenter la conduite de gaz d'échappement (1) en solution de NH₃ (7d) et/ou un premier dispositif de recirculation de gaz d'échappement (2) dérivant de la conduite de gaz d'échappement (1) en amont du filtre à particules RCS (3) et/ou un autre dispositif de recirculation de gaz d'échappement (8) dérivant de la conduite de gaz de d'échappement (1) en aval du filtre à particules RCS (3) .

3. Procédé selon la revendication 1 ou 2,
le mode de fonctionnement en diagnostic étant **caractérisé par** l'un au moins des paramètres de fonctionnement en diagnostic suivants :
- la vitesse de rotation (RPM) du moteur à combustion interne est comprise entre 1100 et 1900 tours par minute ;
- la température de fonctionnement (T-SC-PF) du filtre à particules RCS (3) est comprise entre 250 °C et 350 °C ;
- la différence de pression du flux massique de gaz d'échappement (ΔP_RCS-PF) aux bornes du filtre à particules RCS (3) est comprise entre 3 bar et 7 bar ;
- la quantité de NH₃ stockée (SM_SC-PF) dans le filtre à particules RCS (3) est supérieure à une valeur seuil prédéfinie ;
- la quantité d'ajout de NH₃ régulée à une valeur stœchiométrique par rapport à la concentration de NOₓ dans les gaz d'échappement en amont du filtre à particules RCS.

4. Procédé selon l'une des revendications 2 et 3,
la variation définie de la concentration de NOₓ en amont du filtre à particules RCS (3) consiste en une augmentation ou une réduction de la concentration de NOₓ qui est réglée par une réduction ou une augmentation définie d'un taux de recirculation de gaz d'échappement du premier dispositif de recirculation de gaz d'échappement (2) et/ou de l'autre dispositif de recirculation de gaz d'échappement (8).

5. Procédé selon l'une des revendications 2 à 4,
la variation définie de concentration de NH₃ du filtre à particules RCS (3) consistant en une augmentation ou une réduction définie de la concentration de NH₃ qui est régulée par une augmentation ou une diminution définie de la quantité d'ajout de solution de NH₃ (7d) au moyen du dispositif d'alimentation en NH₃ (7).

6. Procédé selon l'une des revendications 1 à 5,
lors de l'évaluation de la variation de la concentration de NOₓ et/ou de la variation de la concentration de NH₃ mesurée dans la fenêtre temporelle spécifiée (TW) en aval du filtre à particules RCS (3), une valeur maximale ou valeur minimale respective, atteinte dans la fenêtre temporelle définie (TW), de la variation de la concentration et/ou un gradient de la variation de la concentration, déterminé dans la fenêtre temporelle définie (TW), étant utilisés comme valeur de comparaison de concentration (VgW).

7. Procédé selon l'une des revendications 1 à 6, **caractérisé en ce qu'**une augmentation de la concentration et une diminution de la concentration immédiatement consécutive sont effectuées dans le cadre des variations de concentration de NH₃ et/ou de NOₓ, après l'augmentation de la concentration pendant une première durée déterminée, la concentration étant réduite à une valeur sélectionnée de cette manière et pendant une deuxième durée sélectionnée de sorte qu'une valeur moyenne de la concentration de NH₃ et/ou de NOₓ résultant pendant la durée de l'augmentation de la concentration et de la diminution de la concentration, correspond à la valeur de la concentration de NH₃ et/ou de NOₓ avant l'augmentation de la concentration.

8. Procédé selon l'une des revendications 1 à 7,
un capteur de concentration combiné (6), qui rassemble les variations de concentration de NH₃ et/ou de NOₓ dans un signal de mesure de concentration combiné (110), étant utilisé pour mesurer les variations de concentration de NH₃ et/ou de NOₓ dans le flux massique de gaz d'échappement (10).

9. Procédé selon l'une des revendications 1 à 8, **caractérisé en ce que** la fenêtre temporelle fixe (TW) a une durée inférieure ou égale à 5 secondes, notamment inférieure ou égale à 3 secondes.

10. Procédé selon l'une des revendications 1 à 9, **caractérisé en ce que** la variation définie et ciblée de la concentration de NH₃ et/ou de NOx dans le flux massique de gaz d'échappement (10) en amont du filtre à particules RCS (3) est supprimée après diagnostic du filtre à particules RCS (3) et le moteur à combustion interne est ramené au mode de fonctionnement de travail normal (BP_Norm) et continue de fonctionner ou est limité au fonctionnement d'urgence (BP_Not) en fonction du résultat du diagnostic.

11. Procédé selon l'une des revendications 1 à 10, **caractérisé en ce qu'**un capteur de concentration supplémentaire (5) est disposé dans le flux massique de gaz d'échappement (10) en amont du filtre à particules RCS (3), lequel capteur produit un deuxième signal de mesure de concentration (100) qui corrèle les variations de concentration NH₃ et/ou NOₓ dans le flux massique de gaz d'échappement (10) en amont du filtre à particules RCS (3), la valeur de comparaison de concentrations (VGW), utilisée pour évaluer les variations de concentration de NH₃ et/ou NOₓ en aval du filtre à particules RCS (3) étant basée sur les variations de concentration de NH₃ et/ou de NOₓ respectives, déterminées dans la fenêtre temporelle définie (TW), en aval et en amont du filtre à particules RCS (3).

12. Procédé selon la revendication 11, **caractérisé en ce que** les valeurs de concentrations de NH₃ et/ou de NOₓ, déterminées dans la fenêtre temporelle définie, sont comparées entre elles à un instant déterminé et/ou les gradients de ces variations de concentration en amont et en aval du filtre à particules RCS (3) sont comparés entre eux ou mis en relation entre eux.

13. Procédé selon la revendication 12, **caractérisé en ce que** les variations de concentration de NH₃ et/ou de NOₓ comportent une augmentation de concentration et une diminution de concentration immédiatement consécutive et les valeurs et/ou les gradients de l'augmentation de concentration et de la diminution de concentration en aval et en amont du filtre à particules RCS (3) peuvent être utilisés en combinaison les uns avec les autres pour évaluer les variations mesurées de concentration de NH₃ et/ou de NOₓ en aval du filtre à particules RCS (3) .

14. Système de post-traitement de gaz d'échappement d'un moteur à combustion interne, lequel système comporte un filtre à particules RCS (3) disposé dans une conduite de gaz d'échappement (1) et au moins un dispositif destiné à faire varier de manière définie et ciblée les concentrations de NH3 et/ou de NOₓ dans le flux massique de gaz d'échappement (10) en amont du filtre à particules RCS (3), et au moins un premier capteur de concentration (6) destiné à mesurer les concentrations de NH₃ et/ou NOₓ dans le flux massique de gaz d'échappement (10) en aval du filtre à particules RCS (3), **caractérisé en ce que** le système de post-traitement de gaz d'échappement comporte une unité de commande et de calcul électronique (15) qui est conçue pour faire varier de manière définie et ciblée la concentration de NH₃ et/ou de NOₓ dans le flux massique de gaz d'échappement (10) en amont du filtre à particules RCS (3) au moyen d'au moins un des dispositifs destinés à faire varier de manière définie et ciblée les concentrations de NH₃ et/ou de NOₓ et à détecter un premier signal de concentration (110) délivré par l'au moins un premier capteur de concentration (6), l'unité de commande et de calcul électronique (15) étant en outre conçue pour mettre en œuvre le procédé de fonctionnement d'un système de post-traitement de gaz d'échappement d'un moteur à combustion interne selon les revendications 1 à 10.

15. Système de post-traitement de gaz d'échappement selon la revendication 14, **caractérisé en ce qu'**il comporte un capteur de concentration supplémentaire (5) disposé dans le flux massique de gaz d'échappement (10) en amont du filtre à particules RCS (3) et destiné à mesurer les concentrations de NH₃ et/ou de NOₓ en amont du filtre à particules RCS (3), l'unité de commande et de calcul électronique (15) étant conçue pour mettre en œuvre le procédé de fonctionnement d'un système de post-traitement de gaz d'échappement d'un moteur à combustion interne selon l'une des revendications 11 à 13.

16. Système de post-traitement de gaz d'échappement selon la revendication 14 ou 15, dans lequel le dispositif destiné à faire varier de manière définie et ciblée les concentrations de NH₃ et/ou NOₓ dans le flux massique de gaz d'échappement (10) en amont du filtre à particules RCS (3) comporte un dispositif d'alimentation en NH₃ (7) destiné à alimenter la conduite de gaz d'échappement (1) en solution de NH₃ (7d) et/ou un premier dispositif de recirculation de gaz d'échappement (2) dérivant de la conduite d'échappement (1) en amont du filtre à particules RCS (3) et/ou un autre dispositif de recirculation de gaz d'échappement (8) dérivant de la conduite de gaz de d'échappement (1) en aval du filtre à particules RCS (3) .

17. Système de post-traitement de gaz d'échappement selon l'une des revendications 14 à 16, **caractérisé en ce que** l'unité de commande et de calcul électronique (15) fait partie intégrante d'une unité de commande centrale (16) du moteur à combustion interne et le procédé à mettre en œuvre fait partie d'un système de diagnostic embarqué destiné à surveiller les unités fonctionnelles relatives aux gaz d'échappement du moteur à combustion interne en fonctionnement normal.
